# EUROPÄISCHE PATENTSCHRIFT

(11) **EP 1 747 380 B1**
(45) Veröffentlichungstag und Bekanntmachung des Hinweises auf die Patenterteilung: **06.07.2011**
(21) Anmeldenummer: 04727868.4
(22) Anmeldetag: 16.04.2004
(51) Int. Cl.: F15B 21/02, F15B 19/00

(54) **VERFAHREN ZUR FEHLEREINGRENZUNG UND DIAGNOSE AN EINER FLUIDISCHEN ANLAGE**
METHOD FOR FAULT LOCALISATION AND DIAGNOSIS IN A FLUIDIC INSTALLATION
PROCEDE DE LOCALISATION DE DEFAUT ET DIAGNOSTIC D'UNE INSTALLATION FLUIDIQUE

(43) Veröffentlichungstag der Anmeldung: 31.01.2007
(73) Patentinhaber: FESTO AG & Co. KG, 73734 Esslingen (DE)
(72) Erfinder: BREDAU, Jan, 73732 Esslingen (DE); ENGELHARDT, Jens, 73732 Esslingen (DE)
(74) Vertreter: Kocher, Mark Werner
(86) Internationale Anmeldenummer: PCT/EP2004/004050
(87) Internationale Veröffentlichungsnummer: WO 2005/111433

(56) Entgegenhaltungen:
- DE-A- 10 052 664
- DE-A- 19 628 221
- US-A- 5 893 047
- US-A1- 2003 125 841

## Beschreibung

Die Erfindung betrifft ein Verfahren zur Fehlereingrenzung und Diagnose an einer fluidischen Anlage, insbesondere an einer pneumatischen Anlage, mit den Merkmalen des Oberbegriffs des Anspruchs 1.

Aus der DE 100 52 664 A ist ein derartiges Verfahren zur Fehlereingrenzung und Diagnose an einer fluidischen Anlage bekannt, bei dem der Fluidverbrauch mit einer Referenzluftverbrauchskurve verglichen wird. Insbesondere bei komplexen Systemen, die aus einer Vielzahl von Einzelkomponenten bestehen, besteht die Gefahr, dass fehlerhafte Komponenten nicht sicher erkannt werden.

Aus der US-A-5 893 047 ist ein ähnliches Verfahren bekannt, bei dem überprüft wird, welche Steuersignale für Systeme oder Subsysteme und/oder Sensorikmeldungen unmittelbar vor dem Zeitpunkt einer Fehlermeldung aufgetreten sind und welchen Systemen und/oder Subsystemen sie zugeordnet waren. Hierdurch verbessert sich zwar die Erkennung von fehlerhaften Komponenten, jedoch ist es schwierig, zwischen Leckagefehlern und anderen Fehlerquellen zu unterscheiden.

Aus der DE 19628221 C2 ist ein Verfahren bekannt, das allerdings zur Bestimmung von Betriebspositionen von Arbeitseinrichtungen einer pneumatischen Anlage dient, wobei auf Sensoren, insbesondere Positionssensoren, verzichtet wird. Vor allem bei größeren Anlagen, bei denen sich Vorgänge überschneiden, kann nicht mit Sicherheit auf die Position einer oder in einer bestimmten Arbeitseinrichtung geschlossen werden. Tritt bei einer der Arbeitseinrichtungen eine Fehlfunktion oder ein Leck auf, so sind keinerlei eindeutige Aussagen und Feststellungen mehr möglich, und schon gar nicht kann eine bestimmte Arbeitseinrichtung oder Komponente der Anlage ermittelt werden, die nicht mehr ordnungsgemäß arbeitet.

Die Aufgabe der vorliegenden Erfindung besteht darin, ein Verfahren der eingangs genannten Gattung zur Fehlereingrenzung und Diagnose zu schaffen, durch das mit einfachen Mitteln besser dasjenige System und/oder Subsystem der Anlage erkannt werden kann, bei dem ein Fehler auftritt, also beispielsweise eine Fehlfunktion oder ein Leck.

Diese Aufgabe wird erfindungsgemäß durch ein Verfahren mit den Merkmalen des Anspruchs 1 gelöst.

Die Vorteile des erfindungsgemäßen Verfahrens zur Fehlereingrenzung und Diagnose bestehen insbesondere darin, dass hardwaremäßig lediglich eine zusätzliche Volumenstromsensorik in der Versorgungsleitung der Anlage erforderlich ist, um den Fluidverbrauch zu messen. Im Übrigen werden die ohnehin vorhandenen Positions-, Endschalter- und Aktorsteuersignale verwendet, um bei der Fluidverbrauchsmessung festgestellte Ereignisse bestimmten Systemen bzw. Subsystemen zuordnen und dadurch einen Fehler erkennen zu können. Dabei können sowohl Fehlfunktionen im jeweiligen System und/oder Subsystem als auch Lecks erkannt und dem jeweiligen System bzw. Subsystem zugeordnet werden. Ein Fehler kann dadurch auf ein bestimmtes System innerhalb der Anlage oder sogar auf ein bestimmtes Subsystem eingegrenzt werden. Dies erfolgt sehr schnell noch während des Ablaufprogramms der Anlagensteuerung.

Zur Feststellung des oder der fehlerbehafteten Systeme und/oder Subsysteme zum Zeitpunkt der Verbrauchs-Abweichung oder Beendigung einer ständigen Verbrauchs-Abweichung wird in vorteilhafter Weise ein zeitlicher Vergleich mit dem Ablaufprogramm der Anlagensteuerung durchgeführt. Dadurch kann über das Ablaufprogramm leicht festgestellt werden, welches System oder Subsystem zum festgestellten Zeitpunkt aktiv war oder ist. Zusätzlich wird überprüft, welche Steuersignale für Systeme oder Subsysteme und/oder Sensorrückmeldungen unmittelbar vor diesem Zeitpunkt aufgetreten sind und welchen Systemen bzw. Subsystemen sie zugeordnet waren. Hierdurch kann das fehlerhafte System bzw. Subsystem exakter bestimmt werden.

In vorteilhafter Weise werden auch zusätzlich vor oder während der Fluidverbrauchs-Diagnose die Verfahr- und/oder Positionierzeiten der Systeme und/oder Subsysteme anhand von gespeicherten Referenzwerten überprüft werden. Werden Abweichungen von den gespeicherten Verfahr- und/oder Positionierzeiten festgestellt, so kann dadurch auf das fehlerhafte System geschlossen werden und - falls dies vor der Verbrauchs-Diagnose erfolgt - kann die Fluidverbrauchs-Diagnose selbst auch entfallen, wenn das fehlerhafte System oder Subsystem bereits schon durch das Vorverfahren ermittelt werden konnte.

Durch die in den Unteransprüchen aufgeführten Maßnahmen sind vorteilhafte Weiterbildungen und Verbesserungen des im Anspruch 1 angegebenen Verfahrens möglich.

Der erfasste Fluidverbrauch und der gespeicherte Referenzverbrauch liegen zweckmäßigerweise als Kurvenverläufe vor, die insbesondere durch Summierung oder Integration von Durchflusswerten erzeugt werden. Eine besonders gute Fehlererkennung wird dadurch erreicht, dass Differenzwerte oder Differenz-Kurvenverläufe zwischen Fluidverbrauch und Referenzverbrauch gebildet werden, da aus diesen Abweichungen besonders leicht erkannt werden können.

Insbesondere bei großen fluidischen Anlagen kann es sich auch als vorteilhaft erweisen, wenn der Fluidverbrauch zu mehreren Bereichen der fluidischen Anlage mittels mehrerer Durchfluss-Messeinrichtungen erfasst und diagnostiziert wird. Dies erhöht die Diagnosesicherheit und auch die Eindeutigkeit der Fehlererkennung, insbesondere wenn sich mehrere Systeme zu gleicher Zeit bewegen. Beispielsweise können auch sicherheitsrelevantere Bereiche der Anlage auf diese Weise zusätzlich bzw. gesondert überwacht werden.

Da der Duchfluss bzw. Volumenstrom und damit auch der Fluidverbrauch nicht zuletzt vom Druck und der Temperatur abhängt, werden diese Parameter oder wenigstens einer dieser Parameter zweckmäßigerweise erfasst und können zur parameterabhängigen Korrektur des Fluidverbrauchs dienen.

Ausführungsbeispiele der Erfindung sind in der Zeichnung dargestellt und in der nachfolgenden Beschreibung näher erläutert. Es zeigen:
- Fig. 1: eine pneumatische Anlage, in deren Zuführung ein Durchflussmesser geschaltet ist,
- Fig. 2: einen Teilbereich der Diagnosestufe zur Differenz- bildung,
- Fig. 3: eine umfangreichere pneumatische Anlage, die in drei Teilbereiche aufgeteilt ist und wobei jedem Teilbereich ein Durchflussmesser zugeordnet ist,
- Fig. 4 bis 6: Luftverbrauchsdiagramme zur Erläuterung verschiede- ner Diagnoseergebnisse.

In Fig. 1 ist eine pneumatische Anlage schematisch dargestellt, wobei es sich prinzipiell auch um eine andere fluidische Anlage, wie eine hydraulische Anlage, handeln könnte.

Die pneumatische Anlage besteht aus fünf Subsystemen 10-14, bei denen es sich jeweils um Aktoren, wie Ventile, Zylinder, Linearantriebe und dergleichen, handeln kann sowie um Kombinationen derselben. Diese Subsysteme 10-14 werden von einer Druckquelle 15 gespeist, wobei in einer gemeinsamen Zuführleitung 16 ein Durchflussmesser 17 zur Messung des Durchflusses bzw. des Volumenstromes angeordnet ist. Durch Summierung bzw. Integration der Messwerte für den Durchfluss bzw. Volumenstrom oder Massenstrom erhält man den Luftverbrauch. Die Subsysteme 11, 12 einerseits und die Subsysteme 13, 14 andererseits bilden wiederum jeweils ein System mit einer gemeinsamen Zuleitung.

Eine elektronische Steuerungsvorrichtung 18 dient zur Vorgabe des Ablaufprozesses der Anlage und ist elektrisch mit den Subsystemen 10-14 verbunden. Die Subsysteme 10-14 erhalten Steuersignale von der elektronischen Steuervorrichtung 18 und senden Sensorsignale wieder an diese zurück. Solche Sensorsignale sind beispielsweise Positionssignale, Endschaltersignale, Drucksignale und dergleichen.

Der Durchflussmesser 17 ist mit einer elektronischen Diagnoseeinrichtung 19 verbunden, der zusätzlich die Signale eines Temperatursensors 20 und eines Drucksensors 21 zur Messung der Temperatur und des Drucks in der Zuführleitung 16 zugeführt sind. Weiterhin hat die Diagnoseeinrichtung 19 Zugriff auf das Ablaufprogramm der elektronischen Steuervorrichtung 18. Die Diagnoseergebnisse werden einem Display 22 zugeführt, wobei diese Diagnoseergebnisse selbstverständlich auch gespeichert, ausgedruckt oder einer Zentrale über Leitungen oder drahtlos übermittelt werden können.

Die Diagnoseeinrichtung 19 kann selbstverständlich auch in der elektronischen Steuerungsvorrichtung 18 integriert sein, die beispielsweise einen Mikrocontroller zur Durchführung des Ablaufprogramms und gegebenenfalls zur Diagnose enthalten kann.

Gemäß Fig. 2 enthält die dort nur teilweise dargestellte Diagnoseeinrichtung 19 einen Ablaufspeicher 23, in dem der pneumatische Luftverbrauch während der Durchführung des Ablaufprogramms der pneumatischen Anlage in Form einer Referenzluftverbrauchskurve gespeichert ist. Diese Referenzkurve kann, wie bereits dargelgt, beispielsweise durch Addition oder Integration von Referenzdurchflusswerten während des Ablaufprogramms gebildet sein. Sie kann beispielsweise in einem Lernmodus gespeichert werden. In einer nachgeschalteten Subtrahierstufe 24, der auch die Sensorsignale des Durchflussmessers 17 zugeführt werden, wird ein Differenz-Kurvenverlauf ΔL als Differenz der aus den Messwerten gebildeten Luftverbrauchskurve L und der Referenzskurve L_{ref} gebildet. Auf dem Display 22 kann dann der Differenz-Kurvenverlauf ΔL sowie die Luftverbrauchskurve L und die Referenzluftverbrauchskurve L_{ref} wiedergegeben werden, wie dies in Verbindung mit den Fig. 4 bis 6 noch näher erläutert wird.

Fig. 3 stellt eine erweiterte Version des Ausführungsbeispiels gemäß Fig. 1 dar. Neben den Subsystemen 10-14 versorgt die Druckquelle 15 hier weitere Subsysteme 25-32. Die zusätzlichen Subsysteme 25-32 sind in zwei Gruppen eingeteilt, die jeweils über einen eigenen Durchflussmesser 33, 34 mit Druckluft versorgt werden. Mittels der drei Durchflussmesser 17, 33, 34 können somit die drei Teilbereiche der Anlage unabhängig voneinander diagnostiziert werden. Die elektronische Steuerungsvorrichtung 18, die Diagnoseeinrichtung 19 und entsprechende Temperatursensoren und Drucksensoren sind zur Vereinfachung nicht dargestellt, sind jedoch selbstverständlich ebenfalls entsprechend Fig. 1 vorgesehen. Dabei kann eine gemeinsame Steuerungsvorrichtung und eine gemeinsame Diagnoseeinrichtung 19 als zwei separate Einheiten oder als einzige integrierte Einheit vorgesehen sein.

Das Verfahren zur Fehlereingrenzung und Diagnose wird nun im Folgenden anhand der beschriebenen pneumatischen Anlage erläutert.

In Fig. 4 ist der Fall dargestellt, dass bis zum Zeitpunkt t1 die Referenzluftverbrauchskurve L_{ref} mit der gemessenen Luftverbrauchskurve L übereinstimmt, das heißt, die Differenz bzw. der Differenz-Kurvenverlauf bleibt auf dem Nullwert. Zum Zeitpunkt t1 tritt ein Fehler auf, zum Beispiel durch die verzögerte Bewegung des Aktuators in einem der Subsysteme 10-14, was beispielsweise durch ein kurzzeitiges Klemmen einer Achse hervorgerufen sein könnte. Hierdurch verschiebt und verlängert sich der gesamte Zyklus um die Zeit ?t der verzögerten Bewegung, wobei der Luftverbrauch am Ende des Zyklus mit dem der Referenzluftverbrauchskurve L_{ref} übereinstimmt. Dies deutet darauf hin, dass im Übrigen keine Leckage aufgetreten ist. Aus dem Differenz-Kurvenverlauf kann exakt der Zeitpunkt t1 detektiert werden, ab dem die Abweichung aufgetreten ist. Der Diagnoseeinrichtung 19 ist gemäß Fig. 1 seitens der elektronischen Steuerungsvorrichtung 18 das Ablaufprogramm zugeführt. Aus diesem kann entnommen werden, welcher Aktor oder welches Subsystem zum Zeitpunkt t1 aktiv war. Der Fehler kann somit auf diesen Aktor bzw. dieses Subsysteme eingegrenzt werden. Die Zuordnung der jeweils aktiven Subsysteme gemäß dem Ablaufprogramm zur Luftverbrauchskurve bzw. zur Referenzluftverbrauchskurve kann grafisch auf dem Display 22 erfolgen oder durch ein Vergleichsprogramm in der Diagnoseeinrichtung 19 ermittelt werden. Das zum Zeitpunkt der Abweichung aktive Subsystem kann dann ebenfalls grafisch angezeigt werden.

In Fig. 5 ist der Fall dargestellt, dass während des gesamten Ablaufprogramms, also während des gesamten Zyklus der Anlage, die Differenz ΔL bis auf einen kleinen Bereich zwischen t2 und t3 ständig zunimmt, sodass am Ende des Zyklus der Gesamtluftverbrauch L deutlich größer als der Referenzluftverbrauch L_{ref} ist. Der Kurvenverlauf stellt den Fall einer Leckage an einem Aktuator eines Subsystems dar. Dieser ist während des Zyklus teils mit Druck beaufschlagt und teils drucklos. Im drucklosen Zustand ergibt sich konsequenterweise eine Luftverbrauchsdifferenz von 0 bzw. eine während dieses Zeitintervalls nicht mehr ansteigende Luftverbrauchsdifferenz. Durch Vergleich mit dem Ablaufprogramm wird nun festgestellt, welcher Aktuator während dieses Zeitintervalls drucklos und während der übrigen Zeit druckbeaufschlagt war. Die Leckage kann somit auf diesen Aktuator eingegrenzt werden.

Bei dem in Fig. 6 dargestellten Diagramm tritt in einem Zeitintervall ab dem Zeitpunkt t4 eine Luftverbrauchsdifferenz zur Referenzluftverbrauchskurve L_{ref} auf und nochmals in einem Zeitintervall ab dem Zeitpunkt t5. Auch hier muss wiederum durch Vergleich mit dem Ablaufprogramm festgestellt werden, welcher Aktor oder welches Subsystem in diesen beiden zeitintervallen ab dem Zeitpunkt t4 und t5 aktiv waren. Diese werden dadurch als fehlerhaft erkannt, wobei es sich auch um denselben Aktor bzw. dasselbe Subsystem handeln kann, die während des Ablaufprogramms zweimal in Aktion treten. Nach der ersten Abweichung ab dem Zeitpunkt t4 wird ein neuer Referenzwert für den Luftverbrauch gebildet, der sich aus dem alten Referenzwert (0) und dem neuen Offset im Luftverbrauch ergibt. Im folgenden Zyklus wird der gemessene Luftverbrauch mit dem neuen Referenzwert auf Abweichungen geprüft. Somit ist bei einem erneuten Fehler des gleichen Subsystems oder eines anderen Subsystems der Fehler wieder bestimmbar. Die Schranken für eine zulässige Luftverbrauchsänderung können fest gewählt oder entsprechend den aktuellen Werten des Luftverbrauchs variabel gehalten werden. So ist es einerseits möglich, im Bereich eines kleinen Luftverbrauchs zum Zyklusbeginn sehr enge Schranken zu wählen, um eine sehr hohe Empfindlichkeit zu bekommen, und andererseits im Bereich eines hohen Luftverbrauchs am Ende des Zyklus grobe Schranken zu wählen, um robust gegen Fluktuation und Messfehler zu sein.

Um Abweichungen von der Referenzluftverbrauchskurve L_{ref} aufgrund von Temperatureinflüssen und Druckeinflüssen zu vermeiden, werden die Durchflussmesswerte bzw. Luftverbrauchswerte einer Temperaturkorrektur und einer Druckkorrektur unterworfen, wobei die entsprechenden Messgrößen vom Temperatursensor 20 und dem Drucksensor 21 zur Verfügung gestellt werden. In einer einfacheren Ausführung kann auch nur eine Temperaturkompensation oder nur eine Druckkompensation vorgesehen sein, oder es wird auf jegliche Kompensation verzichtet, insbesondere auch dann, wenn die zu erwartenden Druck- und Temperatureinflüsse nicht sehr groß sind.

Da zum erfindungsgemäßen Verfahren in Bezug auf die Hardware lediglich ein zusätzlicher Durchflussmesser erforderlich ist, können auch bereits installierte Anlagen in einfacher Weise nachgerüstet werden. Das erfindungsgemäße Diagnoseverfahren kann dann durch eine Software-Ergänzung realisiert werden.

## Patentansprüche

1. Verfahren zur Fehlereingrenzung und Diagnose an einer fluidischen Anlage, wobei der Fluidverbrauch (L) wenigstens eines Bereichs der Anlage erfasst und betriebszyklusabhängig mit einem entsprechenden gespeicherten Referenzverbrauch (L_{ref}) verglichen wird, wobei zur Feststellung des oder der fehlerbehafteten Systeme und/oder Subsysteme (10-14, 25-32) zum Zeitpunkt einer Verbrauchs-Abweichung (ΔL) oder Beendigung einer ständigen Verbrauchs-Abweichung ein zeitlicher Vergleich mit einer Referenzluftverbrauchskurve durchgeführt wird, die in einem Ablaufspeicher (23) gespeichert ist und die den pneumatischen Luftverbrauch während der Durchführung des Ablaufprogramms der Anlagesteuerung (18) der pneumatischen Anlage beinhaltet, **dadurch gekennzeichnet, dass** überprüft wird, welche Steuersignale für Systeme oder Subsysteme und/oder Sensorrückmeldungen unmittelbar vor diesem Zeitpunkt aufgetreten sind, und welchen Systemen und/oder Subsystemen sie zugeordnet waren, um dieses oder diese als fehlerbehaftet zu erkennen, und dass zusätzlich vor oder während der Verbrauchs-Diagnose die Verfahr- und/oder Positionierzeiten der Systeme und/oder Subsysteme anhand von gespeicherten Referenzwerten überprüft werden.

2. Verfahren nach Anspruch 1, **dadurch gekennzeichnet, dass** bei Auftreten von Fehlern bei den Verfahr- und/oder Positionierzeiten die Verbrauchs-Diagnose entfällt.

3. Verfahren nach Anspruch 1 oder 2, **dadurch gekennzeichnet, dass** zusätzlich noch die Temperatur und/oder der Druck des Fluids erfasst wird.

4. Verfahren nach Anspruch 3, **dadurch gekennzeichnet, dass** der gemessene Fluidverbrauch (L) in Abhängigkeit der Temperatur und/oder des Drucks korrigiert wird.

5. Verfahren nach einem der vorhergehenden Ansprüche, **dadurch gekennzeichnet, dass** der erfasste Fluidverbrauch (L) und der gespeicherte Referenzverbrauch (L_{ref}) als Kurvenverläufe vorliegen, die insbesondere durch Summierung oder Integration von Durchflusswerten erzeugt werden.

6. Verfahren nach einem der vorhergehenden Ansprüche, **dadurch gekennzeichnet, dass** die Differenzwerte (ΔL) oder Differenz-Kurvenverläufe zwischen Fluidverbrauch (L) und Referenzverbrauch (L_{ref}) gebildet werden.

7. Verfahren nach einem der vorhergehenden Ansprüche, **dadurch gekennzeichnet, dass** der Fluidverbrauch mehrerer Bereiche der fluidischen Anlage mittels mehrerer Durchflussmesseinrichtungen (17, 33, 34) erfasst und diagnostiziert wird.

## Claims

1. Method for fault localisation and diagnosis on a fluidic system, wherein the fluid consumption (L) of at least one region of the system is detected and compared in an operating cycle-dependent manner to a corresponding stored reference consumption (L_{ref}), wherein, in order to detect the faulty system(s) and/or subsystem(s) (10-14, 25-32), a time comparison is carried out at the time of a consumption deviation (ΔL) or at the end of a continuous consumption deviation with a reference air consumption curve which is stored in a sequence memory (23) and which includes the pneumatic air consumption during the execution of the sequence programme of the system control (18) of the pneumatic system, **characterised in that** a check is performed to determine which control signals for systems or subsystems and/or which feedbacks have occurred immediately before this point in time and to which systems and/or subsystems they were assigned, in order to recognise this or these as faulty, and **in that**, in addition, before or during the consumption diagnosis the traversing and/or positioning times of the systems and/or subsystems are checked against stored reference values.

2. Method according to claim 1, **characterised in that** the consumption diagnosis is omitted if there are any faults in the traversing and/or positioning times.

3. Method according to claim 2, **characterised in that** the temperature and/or the pressure of the fluid is/are detected in addition.

4. Method according to claim 3, **characterised in that** the measured air consumption (L) is corrected in dependence on temperature and/or pressure.

5. Method according to any of the preceding claims, **characterised in that** the detected air consumption (L) and the stored reference consumption (L_{ref}) are present as curve traces which are in particular generated by the summation or integration of flow values.

6. Method according to any of the preceding claims, **characterised in that** the differential values (ΔL) or differential curve traces are formed between fluid consumption (L) and reference consumption (L_{ref}).

7. Method according to any of the preceding claims, **characterised in that** the fluid consumption of several regions of the fluidic system is detected and diagnosed by means of several flow measurement devices (17, 33, 34).

## Revendications

1. Procédé pour limitation des erreurs et diagnostic dans une installation fluidique, sachant que la consommation de fluide (L) inclut au moins une zone de l'installation et est comparée en fonction du cycle opérationnel à une consommation de référence sauvegardée correspondante (L_{ref}), sachant que l'on effectue, en vue de la détermination du ou des systèmes et/ou sous-systèmes entachés d'erreurs (10-14, 25-32) au moment d'une déviation de consommation (ΔL) ou de la fin d'une déviation de consommation permanente, une comparaison temporelle avec une courbe de consommation d'air de référence, laquelle comparaison est sauvegardée dans une mémoire de déroulement (23) et comporte la consommation d'air pneumatique pendant l'exécution du programme de déroulement de la commande d'installation (18) de l'installation pneumatique, **caractérisé en ce que** l'on contrôle quels signaux de commande pour les systèmes ou sous-systèmes et/ou quels messages d'information en retour de capteurs sont apparus immédiatement avant ce moment et à quels systèmes et/ou sous-systèmes ils étaient attribués, pour reconnaître celui-ci ou ceux-ci comme entachés d'erreurs, et **en ce que** l'on contrôle en sus, avant ou pendant le diagnostic de consommation, les temps de déplacement et/ou de positionnement des systèmes et/ou sous-systèmes sur la base des valeurs de référence sauvegardées.

2. Procédé selon la revendication 1, **caractérisé en ce que** le diagnostic de consommation n'est pas exécuté en cas d'apparition d'erreurs lors des temps de déplacement et/ou de positionnement.

3. Procédé selon la revendication 1 ou 2, **caractérisé en ce que** l'on enregistre en sus encore la température et/ou la pression du fluide.

4. Procédé selon la revendication 3, **caractérisé en ce que** la consommation de fluide mesurée (L) subit une correction en fonction de la température et/ou de la pression.

5. Procédé selon l'une quelconque des revendications précédentes, **caractérisé en ce que** la consommation de fluide enregistrée (L) et la consommation de référence sauvegardée (L_{ref}) sont disponibles sous forme d'allures de courbe, qui sont produites, en particulier, par sommation ou intégration de valeurs de débit.

6. Procédé selon l'une quelconque des revendications précédentes, **caractérisé en ce que** l'on forme les valeurs de différence (ΔL) ou les allures de courbe de différence entre la consommation de fluide (L) et la consommation de référence (L_{ref}).

7. Procédé selon l'une quelconque des revendications précédentes, **caractérisé en ce que** la consommation de fluide de plusieurs zones de l'installation fluidique est enregistrée et soumise à une procédure de diagnostic à l'aide de plusieurs équipements de mesure de débits (17, 33, 34).
